# EUROPÄISCHE PATENTANMELDUNG

(11) **EP 4 509 769 A1**
(43) Veröffentlichungstag der Anmeldung: **19.02.2025**
(21) Anmeldenummer: 24194737.3
(22) Anmeldetag: 15.08.2024
(51) Int. Cl.: F24H 15/31, F24D 19/10, F04D 15/00, F24H 15/238, F24H 15/335

(54) **VERFAHREN ZUR EINSTELLUNG EINES ÜBERSTRÖMVENTILS FÜR EINEN HEIZSYSTEM**

(30) Priorität: 17.08.2023 DE 102023122013
(71) Anmelder: Vaillant GmbH, 42859 Remscheid NRW (DE)
(72) Erfinder: Hens, Jonas, 54552 Hörscheid (DE); Lebernegg, Martin, 42855 Remscheid (DE); Sietmann, Michael, 42115 Wuppertal (DE)
(74) Vertreter: Popp, Carsten

(57) **Zusammenfassung**

Verfahren zur Einstellung eines Überströmventils (1) in einem Heizsystem (2), wobei das Heizsystem (2) einen Wärmeerzeugerkreis (17), zwei parallele Heizkreise (3, 4) und eine regelbare erste Pumpe (5) zur Einstellung eines Summenvolumenstroms Qs (6) hin zu den beiden Heizkreisen (3, 4) aufweist; wobei der zweite Heizkreis (4) über das Überströmventil (1) mit der ersten Pumpe (5) strömungstechnisch verbunden ist und wobei der durch die erste Pumpe (5) geförderte und durch den Wärmeerzeugerkreis (17) strömende Summenvolumenstrom Qs (6) messtechnisch erfasst wird.

## Beschreibung

Die Erfindung betrifft ein Verfahren zur Einstellung eines Überströmventils in einem Heizsystem, insbesondere in einem Heizsystem für ein Gebäude.

Heizsysteme (auch als Heizungs-, Lüftungs- und/oder Klimatisierungssystem bezeichnet) werden häufig zur Steuerung des Komforts in einem Gebäude verwendet. Solche Systeme enthalten typischerweise eine HVAC-Steuerung (heating, ventilation, and/or air conditioning; also Heizungs-, Lüftungs- und/oder Klimatisierungssteuerung), die eine oder verschiedene HVAC-Komponenten (Wärmepumpe, Gas- oder Ölheizgerät, Klimagerät, Ventilationsgerät, etc.) des Systems steuert, um eine oder mehrere Umgebungsbedingungen (Temperatur, Luftfeuchtigkeit, Wassertemperatur, etc.) innerhalb des Gebäudes zu beeinflussen und/oder zu steuern.

Vorliegend werden Heizsysteme betrachtet, in denen mehrere parallele Heizkreise (mit unterschiedlichen Temperaturniveaus) vorliegen. Diese sind mit einem Wärmeerzeugerkreis wärmetechnisch gekoppelt, wobei Wärme zwischen dem Wärmeerzeugerkreis und den Heizkreisen transferiert wird.

Dabei sind unterschiedliche Ausgestaltungen derartiger Heizsysteme mit einem Wärmeerzeugerkreis und mehreren Heizkreisen bekannt. Zum einen Heizsysteme mit hydraulischer Entkopplung, bei denen z. B. eine hydraulische Weiche (zwischen dem Wärmeerzeugerkreis und den Heizkreisen) und für den Wärmeerzeugerkreis und jeden Heizkreis jeweils eine Pumpe zur Einstellung eines Volumenstroms vorgesehen ist. Zum anderen Heizsysteme ohne hydraulische Entkopplung, bei denen nur eine Pumpe für den Wärmeerzeugerkreis und den einen Heizkreis verwendet wird.

Heizsysteme mit hydraulischer Entkopplung benötigen keinen hydraulischen Abgleich über einzelne Pumpenbetriebspunkte, weil für jeden Kreis (Heizkreis und Wärmeerzeugerkreis) der jeweilige Volumenstrom unabhängig von den anderen Kreisen regelbar ist.

Heizsysteme ohne hydraulische Entkopplung benötigen z. B. ein Überströmventil, wobei für die Bestimmung der Volumenstromaufteilung zwischen den Heizkreisen zumindest zwei Volumenstromsensoren vorliegen müssen, weil sich beide Heizkreise gegenseitig beeinflussen.

Dabei sind auch Heizsysteme ohne hydraulische Entkopplung bekannt, bei denen nur ein Volumenstromsensor eingesetzt wird, wobei dann ein messtechnisch unterbestimmtes System vorliegt.

Dieses Problem der messtechnischen Unterbestimmtheit wird heute bereits folgendermaßen gelöst. In dem System ohne hydraulische Entkopplung wird für eine passende Wärmeverteilung zwischen den beiden Heizkreisen die Einstellung des Überströmventils benötigt. Wegen der Verwendung von nur einem Volumenstromsensor im Wärmeerzeugerkreis ist eine bestimmte Einstellungsvorschrift für das Überströmventil nötig. Aktuell wird das Überströmventil manuell mit Hilfe einer Installationsanleitung und mit Ablesen aus einem Pumpenleistungsdiagramm eingestellt. Nach dieser Einstellmethode ist vom Installateur eine PWM (Pulsweitenmodulierung) an der Pumpe vorzugeben und durch Ausprobieren ein bestimmter Volumenstrom einzustellen. Das Steuersignal PWM liefert der Pumpensteuerung die Information, mit welcher Pumpendrehzahl sie betrieben werden soll. Über die nun bekannte Kombination von Volumenstrom und PWM ist der Druckverlust zu bestimmen und am Überströmventil einzustellen. Anschließend ist die PWM der Pumpe zu erhöhen, bis der gewünschte Summenvolumenstrom erreicht ist (siehe Installations- und Wartungsanleitung Vaillant, 0020318683_01).

Für den Installateur ist die Einstellung des Überströmventils anhand eines Pumpendiagramms aufwendig und mit den gegebenen Hilfsmitteln zudem meist relativ ungenau. Ein Feedback über die genaue Verteilung der Volumenströme (und damit der Wärmeverteilung) im Heizsystem erfolgt nicht. Somit gibt es keine direkte Bestätigungsmöglichkeit, mit welcher der Installateur erkennen könnte, dass das Überströmventil korrekt eingestellt ist.

Es ist daher Aufgabe der Erfindung, die mit Bezug auf den Stand der Technik geschilderten Probleme zumindest teilweise zu lindern oder zu lösen. Insbesondere soll ein alternatives Verfahren zur Einstellung eines Überströmventils in einem Heizsystems vorgeschlagen werden. Das Verfahren soll einfacher durchzuführen und darüber hinaus genauer sein, wobei dadurch insbesondere die Einstellung des Überströmventils in einem messtechnisch unterbestimmten Heizsystem ermöglicht wird.

Diese Aufgaben werden gelöst durch die Merkmale des unabhängigen Patentanspruchs. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Verfahren zur Einstellung eines Überströmventils in einem Heizsystem bei, wobei das Heizsystem zumindest einen Wärmeerzeugerkreis, zwei parallele Heizkreise und eine regelbare Pumpe zur Einstellung eines Summenvolumenstroms Qs hin zu den beiden Heizkreisen aufweist; wobei der zweite Heizkreis über ein Überströmventil mit der ersten Pumpe strömungstechnisch verbunden ist und wobei ein durch die erste Pumpe geförderter und durch den Wärmeerzeugerkreis strömende Summenvolumenstrom Qs messtechnisch erfasst wird. Das Verfahren umfasst zumindest die folgenden Schritte:
a) Bestimmen eines Zusammenhangs zwischen einer Regelung der ersten Pumpe und dem, durch den Wärmeerzeugerkreis strömenden, Summenvolumenstrom Qs anhand der Gleichung Qs = a x PWM + b durch Betreiben der ersten Pumpe, wobei das Überstromventil geschlossen ist; mit a und b als konstanten Parametern und mit PWM als Steuersignal der ersten Pumpe;
b) Festlegen eines benötigten Werts für den durch den ersten Heizkreis strömenden ersten Teilvolumenstrom Q₁;
c) Bestimmen eines zur Einstellung des ersten Teilvolumenstroms benötigten Steuersignals anhand der Gleichung PWM_{Soll} = (Qs - b) / a; wobei die Parameter a und b in Schritt a) bestimmt wurden und Qs vorgegeben wird;
d) Bestimmen eines Werts einer (notwendigen) Restförderhöhe H_{Rest}, wobei H_{Rest} = H_{Pumpe}, _{HK1} - H_{verlust,seriell}; wobei H_{Pumpe, HK1} als Charakteristik der ersten Pumpe und H_{verlust,seriell} als Eigenschaft des Wärmeerzeugerkreises bekannt sind;
e) Einstellen des Wertes (der zuvor in Schritt d) ermittelten notwendigen Restförderhöhe) H_{Rest} an dem Überströmventil.

Die obige (nicht abschließende) Einteilung der Verfahrensschritte in a) bis e) soll vorrangig nur zur Unterscheidung dienen und keine Reihenfolge und/oder Abhängigkeit erzwingen. Auch die Häufigkeit der Verfahrensschritte z. B. während der Einrichtung und/oder des Betriebes des Heizsystems kann variieren. Ebenso ist möglich, dass Verfahrensschritte einander zumindest teilweise zeitlich überlagern. Ganz besonders bevorzugt finden die Verfahrensschritte a) und b) vor Schritt c) statt. Insbesondere finden die Schritte d) und e) nach den Schritten a) bis c) statt. Insbesondere findet Schritt e) nach Schritt d) statt. Insbesondere werden die Schritte a) bis e) in der angeführten Reihenfolge durchgeführt.

Das Heizsystem umfasst insbesondere einen mit einem Wärmeerzeugerkreis verbundenen ersten Heizkreis, in dem die erste Pumpe angeordnet ist. Der erste Heizkreis ist z. B. zur Erwärmung von Heizkörpern in einem Gebäude vorgesehen. Der zweite Heizkreis ist z. B. einer Fußbodenheizung zugeordnet. Der zweite Heizkreis bzw. dessen Vorlauf ist über ein Überströmventil mit dem ersten Heizkreis bzw. dem Wärmeerzeugerkreis (bzw. deren Verlauf) verbunden. Das Überströmventil erzeugt über einen z. B. Feder-vorgespannten Ventilteller einen frei einstellbaren Druckverlust, und kann damit als Einstellungsvorrichtung für den hydraulischen Abgleich der Heizkreise eingesetzt werden. Sobald ein an dem Überströmventil anliegender Differenzdruck einen eingestellten Wert (dieser Wert beträgt nach Schritt e) der Restförderhöhe H_{Rest}) überschreitet, öffnet das Überströmventil und verbindet damit den zweiten Heizkreis mit dem ersten Heizkreis bzw. dem Wärmeerzeugerkreis. In dem Wärmeerzeugerkreis (d. h. insbesondere stromaufwärts der ersten Pumpe) ist ein Volumenstromsensor angeordnet, durch den zu jedem Zeitpunkt der durch die erste Pumpe geförderte Summenvolumenstrom bestimmbar ist bzw. bestimmt wird.

Vor dem Öffnen des Überströmventils strömt also der gesamte Summenvolumenstrom Qs durch den ersten Heizkreis. Es hat sich herausgestellt, dass in diesem Zustand des Heizsystems ein in hinreichend guter Näherung linearer Zusammenhang zwischen dem Steuersignal PWM der ersten Pumpe und dem Volumenstrom im Wärmeerzeugerkreis bzw. ersten Heizkreis besteht, der dann durch die Gleichung Qs = a x PWM + b beschrieben werden kann. Dieser lineare Zusammenhang ändert sich, sobald das Überströmventil öffnet. An der Änderung dieser Charakteristik (wenn also der lineare Zusammenhang nicht mehr vorliegt), lässt sich der Öffnungs(-zeit-)punkt des Überströmventils detektieren.

Zur Bestimmung des Öffnungspunkts des Überströmventils wird zunächst gemäß Schritt a) des Verfahrens die lineare Gleichung bestimmt, wobei Qs und das jeweils eingestellte Steuersignal (PWM) bekannt sind, so dass die Parameter a und b bereits aus zwei Betriebspunkten der ersten Pumpe (also unterschiedlichen PWM, wobei das Überströmventil geschlossen ist) bestimmbar sind.

Dabei kann insbesondere berücksichtigt werden, dass die Druckverluste des zweiten Heizkreises (deutlich) geringer sind als die des ersten Heizkreises.

Dabei ist bekannt, dass sobald das Überströmventil öffnet, der durch den ersten Heizkreis strömende erste Teilvolumenstrom auch mit steigender Pumpenleistung im Wesentlichen konstant bleibt. D. h. insbesondere, dass, sobald das Überströmventil öffnet, der Teil des Summenvolumenstroms, der den am Öffnungspunkt vorliegenden Summenvolumenstrom übersteigt, als zweiter Teilvolumenstrom durch den zweiten Heizkreis strömt.

Im Rahmen des Schrittes b) wird ein erster Teilvolumenstrom (bzw. dessen Wert) definiert, der durch den ersten Heizkreis strömen soll.

Im Rahmen des Schrittes c) und auf Basis der Gleichung Qs = a x PWM + b sowie den bekannten Werten für Qₛ und a sowie b, kann nun das für den ersten Teilvolumenstrom erforderliche und an der ersten Pumpe einzustellende Steuersignal PWM ermittelt werden, nämlich durch die Gleichung PWM_{Soll} = (Qs - b) / a.

Im Rahmen des Schrittes d) wird nun ein Wert einer Restförderhöhe H_{Rest} bestimmt, wobei H_{Rest} = H_{Pumpe, HK1} - H_{verlust,seriell}. Dabei ist H_{Pumpe, HK1} als Charakteristik der ersten Pumpe und H_{verlust,seriell} als Eigenschaft des Wärmeerzeugerkreises (hydraulische Komponenten innerhalb des Geräts, im Wesentlichen: Verflüssiger, regelbare Pumpe, Volumenstromsensor) bekannt. Die Pumpencharakteristik (also Förderhöhe als Funktion von dem durch die erste Pumpe geförderten Volumenstrom bei bestimmter Drehzahl/PWM) ist immer bekannt, da diese messtechnisch eindeutig ermittelbar ist. Dieser Zusammenhang kann über einen Polynomansatz in einer Softwarefunktion abgebildet werden (der Volumenstrom entspricht dem Summenvolumenstrom und ist aus Schritt b) bekannt, wobei dann aus Schritt c) auch die dafür erforderliche Drehzahl bzw. das Steuersignal bekannt ist). Die Differenz aus der Förderhöhe der ersten Pumpe H_{Pumpe, HK1} und den Druckverlusten aller seriellen hydraulischen Komponenten im Wärmeerzeugerkreis H_{verlust,seriell} (diese sind für das jeweilige Gerät immer bekannt) ergibt die sogenannte Restförderhöhe H_{Rest}. Die Restförderhöhe gibt die nutzbare Förderhöhe des Geräts an der Schnittstelle zwischen dem Gerät und den Gebäudeheizkreisen an. Die Restförderhöhe muss so eingestellt werden, dass am ersten Heizkreis genau die Förderhöhe anliegt, die nötig ist, um den geforderten Volumenstrom im ersten Heizkreis zu fördern.

Insbesondere entspricht der vorstehend angeführte Volumenstrom, der zur Ermittlung der Restförderhöhe verwendet wird, dem gemäß Schritt b) festgelegten und für den ersten Heizkreis benötigten ersten Teilvolumenstrom. Insbesondere bleibt, wenn bei Erhöhung des Summenvolumenstroms das Überströmventil öffnet, der dann durch den ersten Heizkreis strömende erste Teilvolumenstrom auch darüber hinaus konstant, wobei der überschüssige Teil des Summenvolumenstroms dann als zweiter Teilvolumenstrom über das geöffnete Überströmventil durch den zweiten Heizkreis strömt.

Durch die vorstehend genannten Gleichungen kann nun also die Restförderhöhe H_{Rest} bestimmt werden, bei welcher der für den ersten Heizkreis geforderte erste Teilvolumenstrom, bzw. dessen definierter Wert, erreicht wird. Stellt man diesen Wert der Restförderhöhe an dem mechanischen Überströmventil ein, so wird die Förderhöhe dort auf den erforderlichen Wert limitiert und der definierte Wert des ersten Teilvolumenstroms im ersten Heizkreis in jedem Fall beim Öffnen des Überströmventils erreicht. Jeglicher Volumenstrom, der zusätzlich zu diesem Wert des Volumenstroms durch den Wärmeerzeugerkreis gefördert wird, wird in den zweiten Heizkreis gefördert.

Durch dieses Vorgehen ist eine genaue Einstellung des Überströmventils zur Erreichung einer gewünschten Volumenstromaufteilung (Aufteilung des Summenvolumenstroms in den ersten Teilvolumenstrom und den zweiten Teilvolumenstrom) möglich.

Insbesondere gilt, wenn das Überströmventil geschlossen ist, Qs = Q₁; wobei zum Zeitpunkt des Öffnens bzw. beim Öffnen des Überströmventils gilt Qs = Q₁, _{OP}; wobei bei geöffnetem Überströmventil gilt Q₂ = Q_{S} - Q_{1, OP}; wobei Q₂ der durch den zweiten Heizkreis strömende zweite Teilvolumenstrom ist.

Dabei kann - wie vorstehend bereits angeführt - insbesondere berücksichtigt werden, dass die Druckverluste des zweiten Heizkreises (deutlich) geringer sind als die des ersten Heizkreises.

Sobald das Überströmventil öffnet, bleibt also der durch den ersten Heizkreis strömende erste Teilvolumenstrom Q₁ auch mit steigender Pumpenleistung im Wesentlichen konstant, d. h. entspricht in hinreichend guter Näherung weiter Q₁, _{OP}. D. h. insbesondere, dass, sobald das Überströmventil öffnet, der Teil des Summenvolumenstroms, der den am Öffnungspunkt vorliegenden Summenvolumenstrom übersteigt, als zweiter Teilvolumenstrom durch den zweiten Heizkreis strömt.

Insbesondere wird der Summenvolumenstrom durch einen Volumenstromsensor erfasst.

Insbesondere strömt der Summenvolumenstrom durch einen Verflüssiger einer Wärmepumpe. In dem Verflüssiger wird insbesondere ein zum Betrieb der Wärmepumpe eingesetztes Kältemittel wieder verflüssigt, wobei die dabei abgegebene Wärme zur Erwärmung der durch den Wärmeerzeugerkreis bzw. die Heizkreise strömenden Flüssigkeit genutzt wird.

Es wird weiter ein Heizsystem vorgeschlagen, dass zumindest eine Komponente zum Heizen, Lüften oder Klimatisieren eines Raumvolumens sowie ein Steuergerät aufweist, wobei das Steuergerät Mittel aufweist, die zur Durchführung des beschriebenen Verfahrens geeignet ausgestattet, konfiguriert und/oder programmiert sind bzw. das Verfahren durchführen.

Es wird weiter ein Steuergerät für das beschriebene Heizsystem vorgeschlagen, wobei das Steuergerät Mittel aufweist, die zur Durchführung des beschriebenen Verfahrens geeignet ausgestattet, konfiguriert und/oder programmiert sind bzw. das Verfahren durchführen.

Die Mittel umfassen z. B. einen Prozessor und einen Speicher, in dem durch den Prozessor auszuführende Befehle gespeichert sind, sowie Datenleitungen oder Übertragungseinrichtungen, die eine Übertragung von Befehlen, Messwerten, Daten oder ähnlichem zwischen den Mitteln und dem Steuergerät sowie dem Heizsystem bzw. der Komponente (und z. B. den im Heizsystem vorgesehenen Volumenstromsensoren, Ventilen, usw.) ermöglichen.

Die "Mittel" können insbesondere eine oder mehrere folgender Komponenten umfassen: Steuerung(en), Mikrocontroller, Datenspeicher, Datenverbindung, Anzeigegeräte (wie z.B. ein Display), Zähler bzw. Zeitglied (Timer), mindestens ein weiterer Sensor, eine Energiequelle, etc.

Es wird weiter ein Computerprogramm vorgeschlagen, umfassend Befehle, die bei der Ausführung des Computerprogramms durch einen Computer diesen veranlassen, das beschriebene Verfahren bzw. die Schritte des beschriebenen Verfahrens auszuführen.

Es wird weiter ein computerlesbares Speichermedium vorgeschlagen, umfassend Befehle, die bei der Ausführung durch einen Computer diesen veranlassen, das beschriebene Verfahren bzw. die Schritte des beschriebenen Verfahrens auszuführen.

Die Ausführungen zu dem Verfahren sind insbesondere auf das Heizungs-, Lüftungs- und/oder Klimatisierungssystem bzw. die Komponente, das Steuergerät und/oder das computerimplementierte Verfahren (also das Computerprogramm und das computerlesbare Speichermedium) übertragbar und umgekehrt.

Vorsorglich sei angemerkt, dass die hier verwendeten Zahlwörter ("erste", "zweite", ...) vorrangig (nur) zur Unterscheidung von mehreren gleichartigen Gegenständen, Größen oder Prozessen dienen, also insbesondere keine Abhängigkeit und/oder Reihenfolge dieser Gegenstände, Größen oder Prozesse zueinander zwingend vorgeben. Sollte eine Abhängigkeit und/oder Reihenfolge erforderlich sein, ist dies hier explizit angegeben oder es ergibt sich offensichtlich für den Fachmann beim Studium der konkret beschriebenen Ausgestaltung. Soweit ein Bauteil mehrfach vorkommen kann ("mindestens ein"), kann die Beschreibung zu einem dieser Bauteile für alle oder ein Teil der Mehrzahl dieser Bauteile gleichermaßen gelten, dies ist aber nicht zwingend.

Das vorgeschlagene Verfahren soll insbesondere eine einfachere und darüber hinaus genauere Einstellung des Überströmventils bzw. dessen Öffnung in Abhängigkeit von einem am Überströmventil vorliegenden Differenzdruck in einem messtechnisch unterbestimmten Heizsystem ermöglichen. Insbesondere können so Sensoren (zumindest ein Volumenstromsensor) bzw. hydraulische Weichen oder weitere Pumpen eingespart werden.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
- Figur 1:: ein Heizsystem; und
- Figur 2:: ein Diagramm.

Fig. 1 zeigt ein Heizsystem 2. Fig. 2 zeigt ein Diagramm. Auf der horizontalen Achse ist das Steuersignal PWM 7 (in [%]) der ersten Pumpe aufgetragen. Auf der vertikalen Achse ist der Volumenstrom 6 (in [Liter pro Stunde]) aufgetragen. Die Fig. 1 und 2 werden im Folgenden gemeinsam beschrieben.

Das Heizsystem 2 umfasst einen mit einem Wärmeerzeugerkreis 17 verbundenen ersten Heizkreis 3, in dem die erste Pumpe 5 angeordnet ist. Der erste Heizkreis 3 ist z. B. zur Erwärmung von Heizkörpern in einem Gebäude und damit zur Erwärmung eines Raumvolumens 14 vorgesehen. Der zweite Heizkreis 4 ist z. B. einer Fußbodenheizung zur Erwärmung eines (anderen) Raumvolumens 14 zugeordnet. Der zweite Heizkreis 4 bzw. dessen Vorlauf ist über ein Überströmventil 1 mit dem ersten Heizkreis 3 bzw. dem Wärmeerzeugerkreis 17 (bzw. deren Verlauf) verbunden. Das Überströmventil 1 erzeugt über einen z. B. Feder-vorgespannten Ventilteller einen frei einstellbaren Druckverlust, und kann damit als Einstellungsvorrichtung für den hydraulischen Abgleich der Heizkreise 3, 4 eingesetzt werden. Sobald ein an dem Überströmventil 1 anliegender Differenzdruck einen eingestellten Wert (dieser Wert beträgt nach Schritt e) der Restförderhöhe H_{Rest}) überschreitet, öffnet das Überströmventil 1 und verbindet damit den zweiten Heizkreis 4 mit dem ersten Heizkreis 3 bzw. dem Wärmeerzeugerkreis 17. In dem Wärmeerzeugerkreis 17 (vorliegend stromaufwärts der ersten Pumpe 5) ist ein Volumenstromsensor 10 angeordnet, durch den zu jedem Zeitpunkt der durch die erste Pumpe 5 geförderte Summenvolumenstrom 6 bestimmbar ist bzw. bestimmt wird. Das Heizsystem 2 umfasst ein Steuergerät 15, dass Mittel 16 (z. B. das Überströmventil 1, den Volumenstromsensor 10 sowie die über Steuersignale 7 regelbare erste Pumpe 5) zur Durchführung des beschriebenen Verfahrens aufweist.

Vor dem Öffnen des Überströmventils 1 strömt also der gesamte Summenvolumenstrom Qs 6 durch den ersten Heizkreis 3. Es hat sich herausgestellt, dass in diesem Zustand des Heizsystems 2 ein linearer Zusammenhang zwischen dem Steuersignal PWM 7 (in [%] der ersten Pumpe 5 und dem Volumenstrom im Wärmeerzeugerkreis 17 bzw. ersten Heizkreis 3 besteht., der dann durch die Gleichung Qs = a x PWM + b beschrieben werden kann (siehe auch Fig. 2, in der der lineare Zusammenhang, der bis zum Öffnen des Überströmventils 1 vorliegt, für ein Steuersignal 7 von 0 bis ca. 62 % dargestellt ist). Dieser lineare Zusammenhang ändert sich, sobald das Überströmventil 1 öffnet (siehe Fig. 2, bei einem Steuersignal 7 von ca. 62 % öffnet das Überströmventil 1). An der Änderung dieser Charakteristik (wenn also der lineare Zusammenhang nicht mehr vorliegt), lässt sich der Öffnungs(-zeit-)punkt 18 des Überströmventils 1 detektieren.

Zur Bestimmung des Öffnungspunkts 18 des Überströmventils 1 wird zunächst gemäß Schritt a) des Verfahrens die lineare Gleichung bestimmt, wobei Qs 6 und das jeweils eingestellte Steuersignal 7 (PWM) bekannt sind, so dass die Parameter a und b bereits aus zwei Betriebspunkten der ersten Pumpe 5 (also unterschiedlichen PWM 7, wobei das Überströmventil 1 geschlossen ist) bestimmbar sind.

Dabei kann insbesondere berücksichtigt werden, dass die Druckverluste des zweiten Heizkreises 4 (deutlich) geringer sind als die des ersten Heizkreises 3.

Dabei ist bekannt, dass sobald das Überströmventil 1 öffnet, der durch den ersten Heizkreis 3 strömende erste Teilvolumenstrom Q₁ 8 auch mit steigender Pumpenleistung im Wesentlichen konstant bleibt (siehe Fig. 2, zwischen den Werten 62 % und 100 % des Steuersignals 7). D. h. insbesondere, dass, sobald das Überströmventil 1 öffnet, der Teil des Summenvolumenstroms Qs 6, der den am Öffnungspunkt 18 vorliegenden Summenvolumenstrom Qs 6 übersteigt, als zweiter Teilvolumenstrom Q₂ 9 durch den zweiten Heizkreis 4 strömt.

Im Rahmen des Schrittes b) wird ein erster Teilvolumenstrom Q₁ 8 (bzw. dessen Wert) definiert, der durch den ersten Heizkreis 3 strömen soll.

Im Rahmen des Schrittes c) und auf Basis der Gleichung Qs = a x PWM + b sowie den bekannten Werten für Qₛ 6 und a sowie b, kann nun das für den ersten Teilvolumenstrom Q₁ 8 erforderliche und an der ersten Pumpe 5 einzustellende Steuersignal PWM 7 ermittelt werden, nämlich durch die Gleichung PWM_{Soll} = (Qs - b) / a.

Im Rahmen des Schrittes d) wird nun ein Wert einer Restförderhöhe H_{Rest} bestimmt, wobei H_{Rest} = H_{Pumpe, HK1} - H_{verlust,seriell}. Dabei ist H_{Pumpe, HK1} als Charakteristik der ersten Pumpe 5 und H_{verlust,seriell} als Eigenschaft des Wärmeerzeugerkreises 17 bekannt. Die Pumpencharakteristik (also Förderhöhe als Funktion von dem durch die erste Pumpe 5 geförderten Volumenstrom bei bestimmter Drehzahl) ist immer bekannt, da diese messtechnisch eindeutig ermittelbar ist. Dieser Zusammenhang kann über einen Polynomansatz in einer Softwarefunktion (z. B. im Steuergerät 15) abgebildet werden (der Volumenstrom entspricht dem Summenvolumenstrom Qs 6 und ist aus Schritt b) bekannt, wobei dann aus der Pumpencharakteristik auch die dafür erforderliche Drehzahl bekannt ist). Die Differenz aus der Förderhöhe der ersten Pumpe 5 H_{Pumpe, HK1} und den Druckverlusten aller seriellen hydraulischen Komponenten 13 im Heizsystem 2 H_{verlust,seriell} (diese sind für das jeweilige Heizsystem 2 immer bekannt) ergibt die sogenannte Restförderhöhe H_{Rest}.

Insbesondere entspricht der vorstehend angeführte Volumenstrom, der zur Ermittlung der Restförderhöhe verwendet wird, dem gemäß Schritt b) festgelegten und für den ersten Heizkreis 3 benötigten ersten Teilvolumenstrom Q₁ 8. Insbesondere bleibt, wenn bei Erhöhung des Summenvolumenstroms Qₛ 6 das Überströmventil 1 öffnet, der dann durch den ersten Heizkreis 3 strömende erste Teilvolumenstrom Q₁ 8 auch darüber hinaus konstant, wobei der überschüssige Teil des Summenvolumenstroms Qₛ 6 dann als zweiter Teilvolumenstrom Q₂ 9 über das geöffnete Überströmventil 1 durch den zweiten Heizkreis 4 strömt.

Durch die vorstehend genannten Gleichungen kann nun also die Restförderhöhe H_{Rest} bestimmt werden, bei welcher der für den ersten Heizkreis 3 geforderte erste Teilvolumenstrom Q₁ 8, bzw. dessen definierter Wert, erreicht wird. Stellt man diesen Wert der Restförderhöhe an dem mechanischen Überströmventil 1 ein, so wird der definierte Wert des ersten Teilvolumenstroms Q₁ 8 im ersten Heizkreis 3 in jedem Fall beim Öffnen des Überströmventils 1 erreicht. Jeglicher Volumenstrom, der zusätzlich zu diesem Wert des Volumenstroms durch den Wärmeerzeugerkreis 17 gefördert wird, wird als zweiter Teilvolumenstrom Q₂ 9 in den zweiten Heizkreis 4 gefördert.

Durch dieses Vorgehen ist eine genaue Einstellung des Überströmventils 1 zur Erreichung einer gewünschten Volumenstromaufteilung (Aufteilung des Summenvolumenstroms Qₛ 6 in den ersten Teilvolumenstrom Q₁ 8 und den zweiten Teilvolumenstrom Q₂ 9) möglich.

Es gilt, wenn das Überströmventil 1 geschlossen ist, Qs = Q₁; wobei zum Zeitpunkt des Öffnens (Öffnungspunkt 18) bzw. beim Öffnen des Überströmventils 1 gilt Qs = Q_{1, OP}; wobei bei geöffnetem Überströmventil 1 gilt Q₂ = Qs - Q_{1, OP}; wobei Q₂ 9 der durch den zweiten Heizkreis 4 strömende zweite Teilvolumenstrom 9 ist.

Dabei kann - wie vorstehend bereits angeführt - insbesondere berücksichtigt werden, dass die Druckverluste des zweiten Heizkreises 4 (deutlich) geringer sind als die des ersten Heizkreises 3.

Sobald das Überströmventil 1 öffnet, bleibt also der durch den ersten Heizkreis 3 strömende erste Teilvolumenstrom Q₁ 8 auch mit steigender Pumpenleistung im Wesentlichen konstant, d. h. entspricht weiter Q_{1, OP} (siehe Fig. 2, Verlauf der Kurve 8 zwischen den Werten 62 % und 100 % des Steuersignals 7). D. h. dass, sobald das Überströmventil 1 öffnet, der Teil des Summenvolumenstroms Qₛ 6, der den am Öffnungspunkt 18 vorliegenden Summenvolumenstrom Qₛ 6 übersteigt, als zweiter Teilvolumenstrom Q₂ 9 durch den zweiten Heizkreis 4 strömt.

Der Summenvolumenstrom Qₛ 6 wird durch einen Volumenstromsensor 10 erfasst.

Der Summenvolumenstrom Qₛ 6 strömt über einen Verflüssiger 11 einer Wärmepumpe 12. In dem Verflüssiger 11 wird ein zum Betrieb der Wärmepumpe 12 eingesetztes Kältemittel wieder verflüssigt, wobei die dabei abgegebene Wärme zur Erwärmung der durch den Wärmeerzeugerkreis 17 bzw. die Heizkreise 3, 4 strömenden Flüssigkeit genutzt wird.

### Bezugszeichenliste

- 1: Überströmventil
- 2: Heizsystem (bzw. Heizungs-, Lüftungs- und/oder Klimatisierungssystems)
- 3: erster Heizkreis
- 4: zweiter Heizkreis
- 5: erste Pumpe
- 6: Summenvolumenstrom Qs
- 7: Steuersignal
- 8: erster Teilvolumenstrom Q₁
- 9: zweiter Teilvolumenstrom Q₂
- 10: Volumenstromsensor
- 11: Verflüssiger
- 12: Wärmepumpe
- 13: Komponente
- 14: Raumvolumen
- 15: Steuergerät
- 16: Mittel
- 17: Wärmeerzeugerkreis
- 18: Öffnungspunkt

## Patentansprüche

1. Verfahren zur Einstellung eines Überströmventils (1) in einem Heizsystem (2), wobei das Heizsystem (2) einen Wärmeerzeugerkreis (17), zwei parallele Heizkreise (3, 4) und eine regelbare erste Pumpe (5) zur Einstellung eines Summenvolumenstroms Qs (6) hin zu den beiden Heizkreisen (3, 4) aufweist; wobei der zweite Heizkreis (4) über das Überströmventil (1) mit der ersten Pumpe (5) strömungstechnisch verbunden ist und wobei der durch die erste Pumpe (5) geförderte und durch den Wärmeerzeugerkreis (17) strömende Summenvolumenstrom Qs (6) messtechnisch erfasst wird, **dadurch gekennzeichnet, dass** das Verfahren zumindest die folgenden Schritte umfasst:
a) Bestimmen eines Zusammenhangs zwischen einer Regelung der ersten Pumpe (5) und dem, durch den Wärmeerzeugerkreis strömenden, Summenvolumenstrom Qs (6) anhand der Gleichung Qs = a x PWM + b durch Betreiben der ersten Pumpe (5), wobei das Überstromventil (1) geschlossen ist; mit a und b als konstanten Parametern und mit PWM als Steuersignal (7) der ersten Pumpe (5);
b) Festlegen eines benötigten Werts für den durch den ersten Heizkreis (3) strömenden ersten Teilvolumenstrom Q₁ (8);
c) Bestimmen eines zur Einstellung des ersten Teilvolumenstroms (8) benötigten Steuersignals (7) anhand der Gleichung PWM_{Soll} = (Qs - b) / a; wobei die Parameter a und b in Schritt a) bestimmt wurden und Qs (6) vorgegeben wird;
d) Bestimmen des Werts Restförderhöhe H_{Rest}, wobei H_{Rest} = H_{Pumpe, HK1} - H_{verlust,se-riell}; wobei H_{Pumpe, HK1} als Charakteristik der ersten Pumpe (5) und H_{verlust,seriell} als Eigenschaft des Wärmeerzeugerkreises (17) bekannt sind;
e) Einstellen des Wertes H_{Rest} an dem Überströmventil (1).

2. Verfahren nach Anspruch 1, **dadurch gekennzeichnet, dass** wenn das Überströmventil (1) geschlossen ist, gilt Qs = Q₁; wobei zum Zeitpunkt des Öffnens des Überströmventils (1) gilt Qs = Q_{1, OP}; wobei bei geöffnetem Überströmventil (1) gilt Q₂ = Qs - Q_{1, OP}; wobei Q₂ der durch den zweiten Heizkreis (4) strömende zweite Teilvolumenstrom (9) ist.

3. Verfahren nach Anspruch 1 oder 2, **dadurch gekennzeichnet, dass** der Summenvolumenstrom Qs (6) durch einen Volumenstromsensor (10) erfasst wird.

4. Verfahren nach einem der Ansprüche 1 bis 3, **dadurch gekennzeichnet, dass** der Summenvolumenstrom Qs (6) über einen Verflüssiger (11) einer Wärmepumpe (12) strömt.

5. Heizsystem (2), zumindest umfassend eine Komponente (13) zum Heizen, Lüften oder Klimatisieren eines Raumvolumens (14) und ein Steuergerät (15), wobei das Steuergerät (15) Mittel (16) aufweist, die zur Durchführung des Verfahrens nach einem der vorhergehenden Patentansprüche geeignet konfiguriert sind.

6. Steuergerät (15) für ein Heizsystem (2) nach Anspruch 5, wobei das Steuergerät (15) Mittel (16) aufweist, die zur Durchführung des Verfahrens nach einem der vorhergehenden Ansprüche geeignet konfiguriert sind.
